# EUROPÄISCHE PATENTANMELDUNG

(11) **EP 4 686 006 A1**
(43) Veröffentlichungstag der Anmeldung: **28.01.2026**
(21) Anmeldenummer: 24190646.0
(22) Anmeldetag: 24.07.2024
(51) Int. Cl.: H01R 13/52, H01R 24/78

(54) **VORRICHTUNG, SYSTEM UND VERFAHREN ZUR ÜBERDECKUNG VON STECKDOSEN**

(71) Anmelder: Pawelka, Marcella, 60327 Frankfurt am Main (DE); Breunig, Eric, 64823 Groß-Umstadt (DE)
(72) Erfinder: Pawelka, Marcella, 60327 Frankfurt am Main (DE); Breunig, Eric, 64823 Groß-Umstadt (DE)
(74) Vertreter: Heuking Kühn Lüer Wojtek PartGmbB

(57) **Zusammenfassung**

Die Erfindung betrifft eine Überdeckungsvorrichtung (1) für Steckdosen (10) zum Einsatz in Steckdosen gemäß Typ C, E, F, H, J, K, L oder N, wobei die Steckdose eines solchen Typs eine Steckdosenabdeckung (12) mit einer Stecker-aufnehmende Vertiefung (13), die aus einer Bodenfläche (13b) und einer die Bodenflächen umlaufenden Seitenfläche (13s) gebildet wird, und einen Rahmen (11) zur Umfassung der Steckdosenabdeckung umfasst, wobei die Überdeckungsvorrichtung einen Träger (2) aus einem elektrisch nicht-leitenden Material mit einer ersten Seite (2a), die nach erfolgtem Einsatz in die Steckdose von der Steckdose abgewandt ist, und einer zweiten Seite (2b), die nach erfolgtem Einsatz in die Steckdose der Steckdose zugewandt ist, umfasst, wobei die erste Seite eine Ausdehnung besitzt, die zumindest eine gemeinsame Überdeckung der Steckdosenabdeckung und des Rahmens aus einer ersten Blickrichtung auf die Steckdose ermöglicht, wobei auf der zweiten Seite mindestens ein Kopplungsmodul (3) aus einem elektrisch nicht-leitenden Material angeordnet ist, das zumindest zum Einstecken eines ersten Teils (3a) des jeweiligen Kopplungsmoduls in die Stecker-aufnehmende Vertiefung vorgesehen ist, wobei zumindest der erste Teil des jeweiligen Kopplungsmoduls eine Form besitzt, die die Stecker-aufnehmende Vertiefung der Steckdose eines solchen Typs in Richtung der Seitenfläche zumindest überwiegend ausfüllt, während das Kopplungsmodul die Bodenfläche nicht berührt.

## Beschreibung

### Gebiet der Erfindung

Die vorliegende Erfindung betrifft eine Überdeckungsvorrichtung für Steckdosen mit einem Kopplungsmodul zum Einstecken in eine Stecker-aufnehmende Vertiefung eine Steckdose gemäß Typ C, E, F, H, J, K, L oder N zum optischen Verbergen dieser Steckdose hinter der Überdeckungsvorrichtung, ein Kopplungsmodul zur Verwendung in einer solchen Überdeckungsvorrichtung, ein System aus ein oder mehreren solcher Überdeckungsvorrichtungen, und ein Verfahren zur Überdeckungsvorrichtung einer solchen Steckdose.

### Hintergrund der Erfindung

Steckdosen habe eine technisch bedingte Erscheinung und passen sich daher nicht der Gestaltung ihrer Umgebung an. Diese Umgebung ist beispielsweise eine Wand, auf der die Steckdosen montiert oder in die die Steckdosen eingelassen sind. Werden Steckdosen nicht benutzt, fallen sie optisch störend im Gesamtbild auf, insbesondere da oftmals sehr einfach gestaltete Steckdosen verbaut sind.

Optisch unschöne Steckdosen können zwar gegen optisch höherwertige Steckdosen ausgetauscht werden. Allerdings ist ein solcher Austausch aufwendig und verursacht neben den Kosten für die neuen Steckdosen ggf. auch Installations- oder Wandarbeiten. Zudem müssen die ausgetauschten aber meist noch funktionsfähigen Steckdosen entsorgt werden und fallen daher als Müll an, was aus Umweltgesichtspunkten ungünstig ist.

Unbenutzte Steckdosen sammeln zudem im Laufe der Zeit Schmutz auf. Die Reinigung von stromführenden Steckdosen ist aufwändig und mit Risiko verbunden, sofern dies nicht fachmännisch durchgeführt wird.

Es ist daher wünschenswert, eine einfach und schnell zu handhabende Maßnahme zur Verfügung zu haben, mit der der optische Eindruck von Steckdosen verbessert werden kann, ohne dass dafür die bestehenden Steckdosen ausgetauscht werden müssen, und zugleich die Steckdose vor einem Verschmutzen geschützt werden kann.

### Zusammenfassung der Erfindung

Die Aufgabe der Erfindung liegt daher darin, eine einfach und schnell zu handhabende Maßnahme zur Verfügung zu stellen, mit der der optische Eindruck von Steckdosen verbessert werden kann, ohne dass dafür die bestehenden Steckdosen ausgetauscht werden müssen, und zugleich die Steckdose vor einem Verschmutzen geschützt werden kann.

Die Aufgabe wird gelöst durch eine Überdeckungsvorrichtung für Steckdosen zum Einsatz in Steckdosen gemäß Typ C, E, F, H, J, K, L oder N, wobei die Steckdose eines solchen Typs eine Steckdosenabdeckung mit einer Stecker-aufnehmende Vertiefung, die aus einer Bodenfläche und einer die Bodenflächen umlaufenden Seitenfläche gebildet wird, und einen Rahmen zur Umfassung der Steckdosenabdeckung umfasst, wobei die Überdeckungsvorrichtung einen Träger aus einem elektrisch nicht-leitenden Material mit einer ersten Seite, die nach erfolgtem Einsatz in die Steckdose von der Steckdose abgewandt ist, und einer zweiten Seite, die nach erfolgtem Einsatz in die Steckdose der Steckdose zugewandt ist, umfasst, wobei die erste Seite eine Ausdehnung besitzt, die zumindest eine gemeinsame Überdeckung der Steckdosenabdeckung und des Rahmens aus einer ersten Blickrichtung auf die Steckdose ermöglicht, wobei auf der zweiten Seite mindestens ein Kopplungsmodul aus einem elektrisch nicht-leitenden Material angeordnet ist, das zumindest zum Einstecken eines ersten Teils des jeweiligen Kopplungsmoduls in die Stecker-aufnehmende Vertiefung vorgesehen ist, wobei zumindest der erste Teil des jeweiligen Kopplungsmoduls eine Form besitzt, die die Stecker-aufnehmende Vertiefung der Steckdose eines solchen Typs gemäß in Richtung der Seitenfläche zumindest überwiegend ausfüllt, wobei das Kopplungsmodul die Bodenfläche nicht berührt.

Steckdosen können sich je nach Land oder Region in Ihrer Form deutlich unterscheiden. Hierbei gibt es Steckdosen, die lediglich Löcher zur Aufnahme der elektrischen Kontakte eines entsprechenden Steckers besitzen, sodass dieser Stecker nur über die in die Steckdose eingesteckten elektrischen Kontakte in der Steckdose gehalten wird. Solchen Steckdosen fehlt die Stecker-aufnehmende Vertiefung, da nur die elektrischen Kontakte des Steckers, nicht aber der Stecker selbst von der Steckdose aufgenommen wird, also von ihr umfasst wird. Ein Teil der auf der Welt verwendeten Steckdosen umfasst dagegen eine Stecker-aufnehmende Vertiefung mit einer Bodenfläche und einer die Bodenfläche umlaufenden Seitenwand, die je nach Gestaltung der Bodenfläche unterschiedliche Geometrien haben kann. In Europa weit verbreitet sind Steckdosen mit einer zylinderförmigen Vertiefung, die eine kreisförmige Bodenfläche und eine umlaufende Seitenfläche im Wesentlichen in Form eines Zylindermantels besitzt. Hierbei können die Seitenflächen noch zusätzliche Führungen für die hineinzusteckenden Stecker umfassen, die seitlich in die Vertiefung hineinragen, wie beispielsweise bei der Steckdose gemäß Typ F, der sogenannten Schuko-Steckdose für entsprechende Schuko-Stecker. Bei allen Steckdosen mit Stecker-aufnehmenden Vertiefungen sind die elektrischen Kontakte für die Kontaktstifte der entsprechenden Stecker als Löcher in der Bodenfläche ausgeführt. Steckdosen mit Stecker-aufnehmenden Vertiefungen haltern somit die eingesteckten elektrischen Stecker nicht nur mit ihren elektrischen Kontakten in Form von Löchern in der Bodenfläche, sondern auch mit der Seitenwand, die an den eingesteckten Steckern anliegt. Hierbei können die Stecker je nach Ausführungsform vollflächig an der Seitenwand anliegen oder nur teilweise. Die Steckdosentypen C, E, F, H, J, K, L und N bezeichnen Varianten solcher Steckdosen mit einer Stecker-aufnehmende Vertiefung, die aus einer Bodenfläche und einer die Bodenflächen umlaufenden Seitenfläche gebildet wird. Die Seitenfläche steht dabei typischerweise im Wesentlichen senkrecht zur Bodenfläche und bildet deren seitlichen Rand. Somit ist die Bodenfläche im Wesentlichen parallel zur Wand, in oder auf der die Steckdosen montiert ist, ausgerichtet, während die Seitenfläche für die Stecker-aufnehmende Vertiefung der Steckdosenabdeckung im Wesentlichen senkrecht zur Wand, in oder auf der die Steckdosen montiert ist, ausgerichtet ist.

Die Steckdosenabdeckung der Steckdose bezeichnet hierbei die Komponente der Steckdose, die den elektrischen Stecker in der Stecker-aufnehmenden Vertiefung der Steckdosenabdeckung aufnimmt und mit ihrem Material seitlich umschließt, wenn er in die dafür vorgesehenen elektrischen Kontakte der Steckdose gesteckt wird. Der Rahmen der Steckdose bezeichnet die Komponente der Steckdose, die um die Steckdosenabdeckung positioniert wird, um die Steckdosenabdeckung gegenüber der die Steckdose umgebenden Wand einzufassen und um Montage- und Befestigungsteile hinter der Steckdosenabdeckung nach außen zu verdecken.

Die Stecker-aufnehmende Vertiefungen sind leider auch anfällig für Verschmutzungen, die sich in der Vertiefung ansammeln, woraus sich eine unschöne Optik der Steckdose für den Betrachter ergibt. Aber selbst bei sauberen Steckdosen stört die technisch bedingte Form den optischen Eindruck der umgebenden Wand, des umgebenden Bodens oder der umgebenden Decke, je nachdem wo die Steckdose positioniert ist. Mit der erfindungsgemäßen Überdeckungsvorrichtung kann der Bereich der Steckdose optisch je nach Wunsch unterschiedlich gestaltet werden, wobei die eigentliche Steckdose verdeckt bleibt. Zudem wird verhindert, dass die Steckdose verschmutzt wird und sich beispielsweise Staub in der Stecker-aufnehmenden Vertiefung eindringen und/oder sammeln kann. Allerdings sollte die Überdeckungsvorrichtung einen festen Sitz in der Steckdose besitzen, damit versehentliche Berührungen oder gar das Gewicht der Überdeckungsvorrichtung nicht dazu führt, dass sich diese von selbst ungewollt aus der Steckdose wieder lösen kann. Dies wird durch das in die Steckdose eingesteckte Kopplungsmodul erfüllt.

Der Begriff "Überdeckung" bezeichnet den Zustand, dass die mit der Überdeckungsvorrichtung versehene Steckdose in Blickrichtung hinter der Überdeckung aus dieser Blickrichtung nicht mehr sichtbar ist. Die Überdeckung der Steckdose kann so gestaltet sein, dass sie optisch aus einer ersten Blickrichtung auf die Steckdose nicht mehr sichtbar ist. Die erste Blickrichtung bezeichnet hierbei den Blick des Betrachters aus einer Richtung senkrecht zur Bodenfläche der Stecker-aufnehmenden Vertiefung, also in frontaler Richtung auf die Steckdose drauf. Die Überdeckung der Steckdose kann aber auch umfassender gestaltet sein, sodass die Steckdose durch die Überdeckungsvorrichtung unabhängig vom Betrachtungswinkel hinter der Überdeckungsvorrichtung verborgen bleibt. Der Träger kann dabei jede geeignete Form besitzen, beispielsweise in Draufsicht rund, oval, eckig, rechteckig, quadratisch, solange die Form des Trägers eine Überdeckung der Steckdose ermöglicht. Der Träger kann dabei eine flache Form aufweisen oder eine Kuppelform, die sich an den Rändern in Richtung der die Steckdose umgebenden Wand hin erstreckt. In manchen Ausführungsformen kann der Träger dreidimensional als Hohlkörper mit innen angebrachtem Kopplungsmodul in einer äußeren Form einer Kuppel, Halbkugel, Pyramidenstumpf, Quader oder Würfel geformt sein, in deren durch die Form gebildeten Hohlräume hinter der äußeren Oberfläche die Steckdose aufgenommen und überdeckt wird. Das Material des Trägers spezifiziert als elektrisch nicht-leitendes Material bezeichnet jedes Material, das eine elektrische Leitfähigkeit unterhalb eines Schwellenwertes besitzt, der für den Menschen ungefährlich ist. Beispielsweise ist das Material des Trägers zumindest teilweise Plastik oder ein anderes leicht formbares Material, das nicht-leitend ist. Gleiches gilt auch für das Kopplungsmodul. Hierbei braucht der Träger nicht vollständig aus den nicht-leitenden Material gefertigt sein, sondern lediglich an seinen Oberflächen. In dem Träger können andere Materialien mit anderen Eigenschaften so eingebettet sein, dass das nicht-leitenden Material des Trägers diese anderen Materialien vollständig umschließt. Der Träger inklusive des Kopplungsmoduls kann einteilig oder mehrteilig hergestellt werden. Bei einer einteiligen Herstellung ist der Träger eine kompakte Komponente, die ohne weitere Handlungen direkt benutzbar ist. Bei einer mehrteiligen Herstellung kann der Träger gegebenenfalls auf unterschiedliche Anwendungen her angepasst werden, beispielsweise durch Austausch des Kopplungsmoduls gegen ein anderes Kopplungsmodul, und somit die Flexibilität der Verwendung der Überdeckungsvorrichtung erhöht.

Da zumindest der erste Teil das Kopplungsmodul mit seiner Seitenwand an der Seitenwand der Stecker-aufnehmenden Vertiefung der Steckdose anliegt (zumindest zum überwiegenden Teil, also mit mehr als 50% seiner Seitenfläche des ersten Teils; bevorzugt zu mehr als 90%, besonders bevorzugt vollflächig), sitzt das Kopplungsmodul ähnlich fest wie entsprechende elektrische Stecker in der Stecker-aufnehmenden Vertiefung der Steckdose. Die Form des Kopplungsmoduls, insbesondere seines ersten Teils ermöglicht somit einen festen, aber reversiblen Sitz des Kopplungsmoduls und damit der Überdeckungsvorrichtung in der Steckdosenabdeckung der jeweiligen Steckdose. Reversibel ist der Sitz der Überdeckungsvorrichtung deshalb, weil diese durch Ziehen auf ähnliche Art und Weise wie bei elektrischen Steckern wieder aus der Stecker-aufnehmenden Vertiefung der Steckdose entfernt werden kann. Hierbei berührt das Kopplungsmodul die Bodenfläche nicht, weder mit etwaigen vom Kopplungsmodul hervorstehende Kanten oder mit anderen Teilen einschließlich etwaiger Schrauben im Kopplungsmodul. Das Kopplungsmodul besitzt auch keine Komponenten, die in die elektrischen Kontakte der Steckdose in der Bodenfläche oder in anderweitige Löcher in der Bodenfläche hineingesteckt werden. Somit bleiben bei der vorliegenden Erfindung die elektrischen Kontakte der Steckdose in der Bodenfläche und andere Löcher in der Bodenfläche (sofern vorhanden) von der Überdeckungsvorrichtung unberührt.

Durch die Form des Kopplungsmoduls kann die Überdeckungsvorrichtung schnell und einfach in die Steckdose zu deren Überdeckung eingesteckt werden, wobei sich der Einsteckvorgang nicht merklich vom Vorgang des Einsteckens eines elektrischen Steckers in diese Steckdose unterscheidet und somit dem Benutzer wohl bekannt ist und daher leichtfällt. Das Kopplungsmodul kann hierbei einstückig mit dem Träger gefertigt sein oder als separate Komponente ausgeführt sein, die über geeignete Mittel mit dem Träger verbunden werden kann.

Die erfindungsgemäße Überdeckungsvorrichtung ermöglicht somit, auf eine einfache und schnelle Weise den optischen Eindruck von Steckdosen mittels deren Überdeckung zu verbessern, ohne dass dafür die bestehenden Steckdosen ausgetauscht werden müssen, und zugleich die Steckdose vor einem Verschmutzen geschützt werden kann.

In einer Ausführungsform ist der Träger so gestaltet, dass dessen erste Seite nach Einstecken der Überdeckungsvorrichtung in die betreffende Steckdose auf einer die Steckdosen umgebenden Wand zumindest teilweise aufliegt. Damit wir einerseits die durch die Überdeckungsvorrichtung verborgene Steckdose wirksam gegen Verschmutzung geschützt. Andererseits verschmilzt die Anordnung aus Überdeckungsvorrichtung und unter / dahinter verborgener Steckdose optisch mit der umgebenden Wand. Außerdem wird mit einer anliegenden Überdeckungsvorrichtung beispielsweise bei abgedeckten Bodensteckdosen die Überdeckungsvorrichtung nicht zur Stolper- oder Stoßfalle. Hier ist die erste Seite beispielsweise eine plane Fläche, deren Ränder auf dem Boden aufliegen, sodass durch die Überdeckungsvorrichtung keine Trittstufe entsteht. Vorzugsweise liegt die Überdeckungsvorrichtung mit ihrem Rand vollständig umlaufend um die Steckdose herum auf der umgebenden Wand auf.

In einer weiteren Ausführungsform besitzt der Träger eine rechteckige Form mit einer Frontfläche zur Überdeckung der Steckdosenabdeckung und mehreren Seitenflächen, die die Frontfläche zur seitlichen Überdeckung des Rahmens vollständig umlaufen. Die rechteckige Form mit Seitenflächen bilden einen Hohlraum auf der der Steckdose zugewandten Seite, sodass auch aus der umgebenden Wand herausragende Steckdosen nicht nur überdeckt, sondern vollständig umschlossen werden können, um die Steckdose beispielsweise gegen Verschmutzungen oder für andere Zwecke abkapseln zu können. Hierbei bilden Frontfläche und Seitenflächen beispielsweise eine quaderförmige Überdeckung der Steckdose. Die Seitenflächen können aber auch in einem anderen Winkel ungleich einem rechten Winkel an der Frontfläche angeordnet sein.

In einer weiteren Ausführungsform ist die erste Seite des Trägers so geformt, dass sie in der von der Steckdose abgewandten Richtung eine Vertiefung mit umlaufenden Rand umfasst, in die Einsätze aus einem Material mit einer anderen Haptik oder Oberflächenstruktur eingesetzt werden können. Dadurch lässt sich der optische Eindruck der Überdeckungsvorrichtung an unterschiedliche Strukturen der die Steckdosen umgebenden Wände anpassen. Damit kann dieselbe Überdeckungsvorrichtung in ganz unterschiedlichen Umgebungen um die Steckdosen verwendet werden. Es muss hier lediglich der Einsatz getauscht werden, wenn man einen bestimmten optischen Eindruck mit der Überdeckungsvorrichtung erzielen will. Diese Vertiefung kann beispielsweise nur auf der Frontseite des Trägers vorhanden sein. In anderen Ausführungsformen können entsprechende Vertiefungen auch in den Seitenflächen der Überdeckungsvorrichtung vorhanden sein, die demselben Zweck dienen. Die Einsätze können beispielsweise mittels Klemmsitz in der oder den Vertiefungen gehaltert sein. Die Einsätze können beispielsweise auch mittels eine Klebeschicht in der Vertiefung gehaltert werden. Hierbei kann die Klebeschicht in der Vertiefung angeordnet sein oder sich auf der Seite des Einsatzes befinden, die sich nach dem Einfügen in die Vertiefung mit dem Träger in Berührungskontakt stehen. Es könnte alternativ auch eine Klettverbindung zwischen der Oberfläche der Vertiefung und der Rückseite des Einsatzes hergestellt werden, indem entsprechende Schichten in Vertiefung und auf den Einsätzen angeordnet sind. Die Rückseite des Einsatzes ist die Seite, die der Oberfläche der Vertiefung zugewandt ist.

In einer weiteren Ausführungsform sind die Einsätze so geformt, dass sie die Vertiefung derart ausfüllen, dass der Rand und der Einsatz eine gemeinsame Oberfläche der Überdeckungsvorrichtung bilden, wobei der Rand nicht über den Einsatz hinausragt. Damit wird ein homogener optischer Eindruck der Überdeckungsvorrichtung aus erster Seite des Trägers und dem Einsatz erreicht.

In einer weiteren Ausführungsform ist das Kopplungsmodul eine separate Komponente der Überdeckungsvorrichtung, die mit dem Träger über einen geeigneten Befestigungsmechanismus fest verbunden wird. Dadurch können Kopplungsmodule angepasst auf die jeweilige Steckdose verwendet werden, um denselben Träger beispielsweise zur Überdeckung einer Steckdose gemäß Typ E mit einer zylinderförmigen Stecker-aufnehmenden Vertiefung oder einer Steckdose gemäß Typ L mit einer quaderförmigen Stecker-aufnehmenden Vertiefung verwenden zu können. Hier muss keine andere Überdeckungsvorrichtung verwendet werden, sondern lediglich das oder die Kopplungsmodule auf der Rückseite (Seite zugewandt zur Steckdose) der Überdeckungsvorrichtung ausgetauscht werden. Der Befestigungsmechanismus kann dabei jeder dafür geeignete Befestigungsmechanismus sein.

In einer weiteren Ausführungsform ist der Befestigungsmechanismus ein Klemmmechanismus, bei dem das Kopplungsmodul auf eine auf der zweiten Seite des Trägers geeignet positionierte Befestigungsschiene geschoben wird, wobei das Kopplungsmodul eine an eine Form der Befestigungsschiene angepasste Aussparung umfasst. Die Befestigungsschiene kann dabei jede geeignete Form besitzen, die einerseits ein Verschieben des Kopplungsmoduls entlang der Schiene ermöglicht und andererseits ein Abfallen des Kopplungsmoduls von der Befestigungsschiene nach erfolgtem Aufschieben verhindert. Ein Herabgleiten des Kopplungsmoduls entlang der Schiene von der Schiene herunter kann vermieden werden, indem Befestigungsschiene und Kopplungsmodul formmäßig so aneinander angepasst sind, dass Reibungskräfte zwischen diesen Komponenten ein freies Herabgleiten verhindern. Die Befestigungsschiene könnte beispielsweise einen trapezförmigen Querschnitt mit der längeren Seite zugewandt zum Kopplungsmodul und die Aussparung des Kopplungsmoduls eine entsprechenden Gegenform besitzen. Damit wir ein einfaches Abfallen des Kopplungsmoduls von der Befestigungsschiene unmöglich gemacht. In einer weiteren Ausführungsform sind die Befestigungsschiene und die Aussparung so gestaltet, dass sie eine Verschiebung des Kopplungsmoduls über die zweite Seite des Trägers entlang der Befestigungsschiene ermöglichen. Das betrifft einerseits die Formen der Befestigungsschiene und der Aussparung des Kopplungsmoduls sowie die Länge der Befestigungsschiene, die lang genug ausgeführt ist, um das Kopplungsmodul an unterschiedlichen Orten gehalten von der Befestigungsschiene positionieren zu können. Dies kann die Verwendung der Überdeckungsvorrichtung bei variierenden Positionen der Stecker-aufnehmenden Vertiefung der Steckdose relativ zu ihrem Rahmen erleichtern.

In einer weiteren Ausführungsform umfasst das Kopplungsmodul ein Arretierungsmittel, vorzugsweise eine Klemmschraube, mit der das Kopplungsmodul positionsfest auf der Befestigungsschiene arretiert werden kann. Mit einem solchen Arretierungsmittel kann das Kopplungsmodul schnell und einfach reversibel auf dem Träger befestigt werden. Beispielsweise besitzt die Klemmschraube eine Vertiefung auf ihren Kopf, die breit genug ist, um beispielsweise mit einer Münze die Klemmschraube drehen zu können.

In einer weiteren Ausführungsform sind die Befestigungsschiene und der Träger einteilig hergestellt. Dies vereinfacht die Herstellung des Trägers und verhindert ein versehentliches Verlieren der Befestigungsschiene bei der Montage des Kopplungsmoduls.

In einer weiteren Ausführungsform umfasst der Träger eine metallische Struktur geeignet zur Abschirmung von elektrischen Feldern, die aus der Steckdose emittiert werden. Damit kann Elektrosmog aus der Steckdose heraus verhindert oder zumindest vermindert werden. Vorzugsweise wird eine Erdung der metallischen Struktur über geeignete Kontakte im Kopplungsmodul hergestellt, beispielsweise als elektrisch leitfähige Leiste seitlich im Kopplungsmodul im Bereich der Erdungskotakte in der Seitenfläche von Steckdosen des Typs F.

In einer weiteren Ausführungsform ist die metallische Struktur ein Kupfergewebe, das auf der zweiten Seite des Trägers oder eingebettet im Material des Trägers angeordnet ist. Soll eine möglichst gute Abschirmung etwaiger Streufelder aus der Steckdose erreicht werden, erstreckt sich die Abschirmung, hier das Kupfergewebe, vollflächig über die zweite Seite. Vollflächig bedeutet aber nicht, dass das Kupfergewebe am Rand des Trägers heraustritt, sondern auch dort von dem elektrisch nicht-leitfähigen Material des Trägers überdeckt ist. Insofern ist der Begriff "vollflächig" als nahezu vollflächig zu verstehen. Die elektrische Emission der Steckdose kann durch das Kupfergewebe als metallische Struktur in Verbindung mit der Erdung auf ein Minimum reduziert werden.

In einer weiteren Ausführungsform ist die Form des Kopplungsmoduls so gestaltet, dass zwischen einer Endfläche des Kopplungsmoduls und der Bodenfläche ein Abstand verbleibt, der es ermöglicht, Kindersicherungen in der Stecker-aufnehmenden Vertiefung zu belassen, ohne dass die Endfläche die verbliebene Kindersicherung berührt. Als Endfläche des Kopplungsmoduls wird hier die Fläche verstanden, die der Bodenfläche der Steckdose zugewandt ist. Dadurch, dass das Kopplungsmodul die Stecker-aufnehmende Vertiefung nicht in der gesamten Tiefe, sondern nur zu einer gewissen Tiefe ausfüllt, ist bei der Verwendung Spielraum vorhanden, um selbst bei variierenden Tiefen der Stecker-aufnehmenden Vertiefungen die Überdeckungsvorrichtung mit ihrem Kopplungsmodul immer in dieselbe, für den festen Sitz ausreichende Position in der Stecker-aufnehmenden Vertiefung der Steckdose einzusetzen. Relativ flache Kindersicherungen können dabei in ihrer Position in der Stecker-aufnehmenden Vertiefung verbleiben. So ist die Steckdose auch nach Entfernen der Überdeckungsvorrichtung für Kinder weiterhin gesichert.

In einer weiteren Ausführungsform besitzt der Träger der Überdeckungsvorrichtung eine geeignete Form zur Überdeckung von Mehrfachsteckdosen oder Betätigungsleisten mit einer Kombination aus ein oder mehreren Steckdosen und ein oder mehreren Schaltern. Einerseits muss der Träger eine hinreichende Größe zur Überdeckung der Mehrfachsteckdosen bzw. Betätigungsleisten besitzen. Andererseits kann der Träger mit einem oder mehreren Kopplungsmodulen in den Steckdosen der jeweiligen Mehrfachsteckdose oder Betätigungsleiste befestigt werden. Hierbei kann die Überdeckungsvorrichtung gegebenenfalls mittels Montage oder Demontage einer oder mehrerer Kopplungsmodule auf die jeweilige Mehrfachsteckdosen bzw. Betätigungsleisten leicht angepasst werden.

In einer weiteren Ausführungsform sind dazu auf der zweiten Seite des Trägers mehrere Kopplungsmodule an geeigneten Positionen angeordnet sind, um bei Mehrfachsteckdosen oder bei Betätigungsleisten mit mehreren Steckdosen die jeweiligen ersten Teile der einzelnen Kopplungsmodule in die jeweiligen Stecke-aufnehmenden Vertiefungen der einzelnen Steckdosenabdeckungen einstecken zu können.

Die vorliegende Erfindung betrifft des Weiteren einen Einsatz zur Verwendung in einer erfindungsgemäßen Überdeckungsvorrichtung für Steckdosen, wobei der Einsatz so geformt ist, dass er eine Vertiefung mit umlaufendem Rand auf einer ersten Seite eines Trägers der Überdeckungsvorrichtung derart ausfüllt, dass der Rand und der Einsatz eine gemeinsame Oberfläche bilden, wobei der Rand nicht über den Einsatz hinausragt. Hierbei kann der Einsatz einteilig oder mehrteilig ausgeführt sein. Beispielsweise könnte der Einsatz auch mehreren nebeneinander positionierten Sub-Einsätzen gebildet sein. Diese Subeinsätze können die gleiche Oberflächenstruktur ausweisen oder unterschiedlich zueinander gestaltet sein. Für diese Komponente besteht ein Schutzbedürfnis, da diese Komponente separat von der Überdeckungsvorrichtung als Zusatz- oder Ersatzteil vertrieben werden könnte. Durch die Steckdosenabdeckung mit dem geeigneten Einsatz wird eine freie Gestaltung der Wand ermöglicht.

Der auf die jeweiligen Wünsche anpassbare Einsatz ermöglicht es, schnell und einfach den optischen Eindruck von Steckdosen verbessern zu können, ohne dass dafür die bestehenden Steckdosen ausgetauscht werden müssen, und zugleich die Steckdose vor einem Verschmutzen geschützt werden kann.

In einer Ausführungsform ist dafür ein Material des Einsatzes eines des Materialien Leder, Glas, Holz, Metall, Stoff, Naturstein, Keramik oder Farbe. Hierbei kann zusätzlich je nach Wunsch eine zusätzliche Struktur oder Symbol in das Material eingearbeitet sein, beispielsweise als Logo. Damit ist es möglich, die Steckdose an die Wandbeläge bzw. Wandverkleidungen wenn gewünscht ideal anzugleichen.

Die vorliegende Erfindung betrifft des Weiteren ein Kopplungsmodul zur Verwendung in einer erfindungsgemäßen Überdeckungsvorrichtung für Steckdosen, wobei das Kopplungsmodul als separate Komponenten der Überdeckungsvorrichtungen ausgebildet ist und mit dem Träger der Überdeckungsvorrichtung über einen geeigneten Befestigungsmechanismus fest verbunden werden kann. Für diese Komponente besteht ein Schutzbedürfnis, da diese Komponente separat von der Überdeckungsvorrichtung als Zusatz- oder Ersatzteil vertrieben werden könnte. Mit zusätzlichen Kopplungsmodulen zum Austauschen kann jede Überdeckungsvorrichtung leicht auf anderen Steckdosen eines anderen Steckdosentyps, der dennoch die Stecker-aufnehmende Vertiefung aufweist, angepasst werden.

Mit dem Kopplungsmodul wird eine Komponente zur Verfügung gestellt, mit der in Verbindung mit einem Träger der Überdeckungsvorrichtung eine einfache und schnelle Verbesserung des optischen Eindrucks von Steckdosen erreicht werden kann, ohne dass dafür die bestehenden Steckdosen ausgetauscht werden müssen, und zugleich die Steckdose vor einem Verschmutzen geschützt werden kann.

Die vorliegende Erfindung betrifft des Weiteren ein System aus ein oder mehreren erfindungsgemäßen Überdeckungsvorrichtungen für Steckdosen mit mehreren Kopplungsmodulen ausgebildet als separate Komponenten der ein oder mehreren Überdeckungsvorrichtungen, wobei die Kopplungsmodule mit dem oder den Trägern der ein oder mehreren Überdeckungsvorrichtungen jeweils über einen geeigneten Befestigungsmechanismus fest verbunden werden können, wobei Kopplungsmodule des Systems unterschiedliche Kopplungsmodule mit unterschiedlichen Formen zumindest des ersten Teils der Kopplungsmodule geeignet für unterschiedliche Steckdosentypen sind.

Mit diesem System kann sehr flexibel für die unterschiedlichsten Steckdosen einfach und schnell eine Verbesserung des optischen Eindrucks der jeweiligen Steckdosen erreicht werden, ohne dass dafür die bestehenden Steckdosen ausgetauscht werden müssen, zugleich die Steckdose vor einem Verschmutzen geschützt werden kann und ohne dass für jeden Steckdosentyp eine extra dafür bestimmte Überdeckungsvorrichtung benutzt werden muss.

Die vorliegende Erfindung betrifft des Weiteren ein Verfahren zur Überdeckung einer Steckdose gemäß Typ C, E, F, H, J, K, L oder N, wobei die Steckdose eines solchen Typs eine Steckdosenabdeckung mit einer Stecker-aufnehmende Vertiefung, die aus einer Bodenfläche und einer die Bodenflächen umlaufenden Seitenfläche gebildet wird, und einen Rahmen zur Umfassung der Steckdosenabdeckung umfasst, mit einer erfindungsgemäßen Überdeckungsvorrichtung für Steckdosen umfassend nachfolgende Schritte:
- Fassen der Überdeckungsvorrichtung auf einer ersten Seite eines Trägers aus einem elektrisch nicht-leitenden Material, wobei die erste Seite des Trägers die Seite ist, die nach erfolgtem Einsatz in die Steckdose von der Steckdose abgewandt ist und eine Ausdehnung besitzt, die zumindest eine gemeinsame Überdeckung der Steckdosenabdeckung und des Rahmens aus einer ersten Blickrichtung auf die Steckdose ermöglicht; und
- Einsetzen zumindest eines ersten Teils eines Kopplungsmoduls aus einem elektrisch nicht-leitenden Material in die Stecker-aufnehmende Vertiefung der Steckdose, wobei das Kopplungsmodul auf einer zweiten Seite des Trägers angeordnet ist, die der Steckdose zugewandt ist, wobei zumindest der erste Teil eine Form besitzt, die die Stecker-aufnehmende Vertiefung der Steckdose eines solchen Typs in Richtung der Seitenfläche zumindest überwiegend ausfüllt, wobei das Kopplungsmodul die Bodenfläche nicht berührt.

Das erfindungsgemäße Verfahren ermöglicht es, auf eine einfache und schnelle Weise den optischen Eindruck von Steckdosen mittels deren Überdeckung zu verbessern, ohne dass dafür die bestehenden Steckdosen ausgetauscht werden müssen, und zugleich die Steckdose vor einem Verschmutzen geschützt werden kann.

In einer Ausführungsform des Verfahrens umfasst dieses vor dem Schritt des Einsetzens den weiteren Schritt des Befestigens des Kopplungsmoduls, das als separate Komponente der Überdeckungsvorrichtung ausgeführt ist, am Träger der Überdeckungsvorrichtung über einen geeigneten Befestigungsmechanismus, wobei das zu befestigende Kopplungsmodul für den Steckdosentyp geeignet ist, in den die Überdeckungsvorrichtung eingesetzt werden soll.

In einer Ausführungsform des Verfahrens umfasst dieses den weiteren Schritt des Verschiebens des Kopplungsmoduls auf einer Befestigungsschiene auf der zweiten Seite des Trägers auf eine geeignete Position für das Einsetzen in die Stecker-aufnehmende Vertiefung der Steckdose, wobei das Kopplungsmodul eine an eine Form der Befestigungsschiene angepasste Aussparung umfasst.

Der Begriff "ein", "einer" oder "eine" bezeichnet hier nicht eine bestimmte Anzahl der damit bezeichneten betreffenden Komponenten, sondern schließt explizit die Möglichkeit mit ein, dass der beanspruchte Gegenstand neben der einen Komponente auch ein oder mehrere weitere dieser Komponenten umfassen kann. Somit ist der Begriff auch als "ein oder mehrere" zu verstehen. Ist dagegen die Anzahl der spezifizierten Komponenten gleich 1 gemeint, wird dies mit "genau ein/eine/einer" bezeichnet.

Die voranstehend beschriebenen Ausführungsformen können vom Fachmann im Rahmen der erfindungsgemäßen Lehre beliebig miteinander auch abweichend von den Anspruchsrückbezügen kombiniert werden.

### Kurze Beschreibung der Zeichnungen

- Fig.1:: verschiedene Steckdosentypen von Typ A - O, die weltweit in Gebrauch sind;
- Fig.2:: eine erfindungsgemäße Überdeckungsvorrichtung (a) zum Einsetzen in eine Steckdose und (b) eine schematische Abbildung der überdeckten Steckdose;
- Fig.3:: eine schematische Darstellung der Überdeckungsvorrichtung eingesetzt in eine Steckdose;
- Fig.4:: eine schematische Darstellung des Einfügens eines Einsatzes in die Vertiefung der ersten Seite der Überdeckungsvorrichtung;
- Fig.5:: eine schematische Darstellung des Befestigens des Kopplungsmoduls auf dem Träger mittels (a) Aufschieben auf eine Befestigungsschiene, und (b) das Kopplungsmodul mit eingesetzter Klemmschraube als Arretierungsmittel;
- Fig.6:: eine schematische Darstellung des erfindungsgemäßen Systems mit mehreren Überdeckungsvorrichtungen und mehreren Kopplungsmodulen; und
- Fig.7:: eine schematische Darstellung des erfindungsgemäßen Verfahrens zum Überdecken einer Steckdose.

### Detaillierte Beschreibung der Zeichnungen

Die hier gezeigten Ausführungsformen stellen nur Beispiele für die vorliegende Erfindung dar und dürfen daher nicht einschränkend verstanden werden. Alternative durch den Fachmann in Erwägung gezogene Ausführungsformen sind gleichermaßen vom Schutzbereich der vorliegenden Erfindung umfasst.

Fig.1 zeigt verschiedene Steckdosentypen 10 von Typ A - O, die weltweit in Gebrauch sind. Steckdosen können sich je nach Land oder Region in Ihrer Form deutlich unterscheiden, wie aus den unterschiedlichen Formen hier ersichtlich ist. Hierbei gibt es Steckdosen, die lediglich Löcher zur Aufnahme der elektrischen Kontakte eines entsprechenden Steckers besitzen, sodass dieser Stecker nur über die in die Steckdose eingesteckten elektrischen Kontakte in der Steckdose gehalten wird. Ein Teil der auf der Welt verwendeten Steckdosen 10 vom Typ C, E, F, H, J, K, L und N umfasst dagegen eine Stecker-aufnehmende Vertiefung 13 mit einer Bodenfläche 13b und einer die Bodenfläche 13b umlaufenden Seitenwand 13a, die je nach Gestaltung der Bodenfläche 13b eine andere Geometrie haben kann, wie beispielhaft am Typ C für alle betreffenden Typen C, E, F, H, J, K, L und N dargestellt. In Europa weit verbreitet sind Steckdosen mit einer zylinderförmigen Vertiefung 13, die eine kreisförmige Bodenfläche 13b und eine umlaufende Seitenfläche 13s im Wesentlichen in Form eines Zylindermantels besitzt, wie beispielsweise der Typ F, auch als Schuko-Steckdose für sogenannte Schuko-Stecker. Hierbei können die Seitenflächen 13s noch zusätzliche Führungen für die hineinzusteckenden Stecker umfassen, die seitlich in die Vertiefung hineinragen, wie beispielsweise bei der Steckdose gemäß Typ F. Bei allen Steckdosen mit Stecker-aufnehmenden Vertiefungen 13 sind die elektrischen Kontakte für die Kontaktstifte der entsprechenden Stecke als Löcher in der Bodenfläche 13b ausgeführt. Steckdosen 10 mit Stecker-aufnehmenden Vertiefungen 13 haltern somit die eingesteckten elektrischen Stecker nicht nur mit ihren elektrischen Kontakten in Form von Löchern in der Bodenfläche 13b, sondern auch mit der Seitenwand 13s, die an den eingesteckten Steckern anliegt. Hierbei können die Stecker je nach Ausführungsform vollflächig an der Seitenwand 13s anliegen oder nur teilweise. Die Steckdosentypen C, E, F, H, J, K, L und N bezeichnen Varianten solcher Steckdosen 10 mit einer Stecker-aufnehmende Vertiefung 13, die aus einer Bodenfläche 13b und einer die Bodenflächen umlaufenden Seitenfläche 13s gebildet wird. Die Seitenfläche 13s steht dabei typischerweise im Wesentlichen senkrecht zur Bodenfläche 13b und bildet deren seitlichen Rand. Somit ist die Bodenfläche 13b im Wesentlichen parallel zur Wand, in oder auf der die Steckdosen 10 montiert ist, ausgerichtet, während die Seitenfläche 13s für die Stecker-aufnehmende Vertiefung 13 der Steckdosenabdeckung im Wesentlichen senkrecht zur Wand, in oder auf der die Steckdosen 10 montiert ist, ausgerichtet ist. Den Steckdosen von Typ A, B, D, G, H, I, M und O fehlt dagegen die Stecker-aufnehmende Vertiefung, da nur die elektrischen Kontakte des Steckers, nicht aber der Stecker selbst von der Steckdose aufgenommen wird, also von ihr umfasst wird. Die vorliegende Erfindung kann für die Steckdosen von Typ A, B, D, G, H, I, M und O nicht verwendet werden, da es der erfindungsgemäßen Überdeckungsvorrichtung 1 an Vorsprüngen fehlt, die in die elektrischen Kontakte der Steckdose eingeschoben werden können.

Fig.2 zeigt eine erfindungsgemäße Überdeckungsvorrichtung 1 (a) zum Einsetzen in eine Steckdose 10 des Typs F und (b) eine schematische Abbildung der überdeckten Steckdose 10. Die Überdeckungsvorrichtung 1 ist grundsätzlich für den Einsatz in Steckdosen 10 gemäß Typ C, E, F, H, J, K, L oder N geeignet. Die Funktionsweise wird hier an einer Steckdose des Typs F stellvertretend für die anderen Typen erläutert. Die Steckdose 10 eines solchen Typs umfasst eine Steckdosenabdeckung 12 mit einer Stecker-aufnehmende Vertiefung 13, die aus einer Bodenfläche 13b und einer die Bodenflächen 13b umlaufenden Seitenfläche 13s gebildet wird, und einen Rahmen 11 zur Umfassung der Steckdosenabdeckung 12. Die Überdeckungsvorrichtung 1 umfasst einen Träger 2 aus einem elektrisch nicht-leitenden Material mit einer ersten Seite 2a, die nach erfolgtem Einsatz in die Steckdose 10 von der Steckdose 10 abgewandt ist, und einer zweiten Seite 2b, die nach erfolgtem Einsatz in die Steckdose 10 der Steckdose 10 zugewandt ist. Die erste Seite 2a besitzt dabei eine Ausdehnung, die eine gemeinsame Überdeckung der Steckdosenabdeckung 12 und des Rahmens 11 nicht nur aus einer vertikalen Draufsicht auf die Steckdose 10 ermöglicht, sondern durch die Seitenwände auch bei schräger Draufsicht. Auf der zweiten Seite 2a ist hier ein Kopplungsmodul 3 aus einem elektrisch nicht-leitenden Material angeordnet, das zum Einstecken eines ersten Teils 3a des Kopplungsmoduls 3 in die Stecker-aufnehmende Vertiefung 13 vorgesehen ist. Hierbei besitzt das gesamte Kopplungsmodul 3 eine Form, die die Stecker-aufnehmende Vertiefung 13 der Steckdose 10 des Typs F in Richtung der Seitenfläche 13s nahezu vollständig ausfüllt, während das Kopplungsmodul 3 eine geeignete Länge in Richtung der Bodenfläche 13b besitzt, damit es die Bodenfläche 13b nicht berührt, wenn es in der Steckdose 10 eingesetzt ist. Der Träger 2 ist so gestaltet, dass dessen erste Seite 2a nach Einsetzen 220 der Überdeckungsvorrichtung 1 in die betreffende Steckdose 10 auf einer die Steckdosen 10 umgebenden Wand 70 vollständig umlaufend aufliegt. Der Träger 2 hat hier eine rechteckige Form mit einer Frontfläche 21 zur Überdeckung der Steckdosenabdeckung 12 und mehreren Seitenflächen 22, die die Frontfläche 21 zur seitlichen Überdeckung des Rahmens 11 vollständig umlaufen. Damit bilden Frontfläche 21 und Seitenflächen 22 eine quaderförmige Überdeckung der Steckdose 10. Bei der in die Steckdose 10 eingesetzten Überdeckungsvorrichtung in Teil (b) sind das Kopplungsmodul 3 und die Stecker-aufnehmende Vertiefung 13 der Steckdose 10 gestrichelt dargestellt, wobei die enge Nachbarschaft der gestrichelten Linien den festen Sitz des Kopplungsmoduls 3 in der Stecker-aufnehmenden Vertiefung 13 visualisieren soll.

Fig.3 zeigt eine schematische Darstellung der Überdeckungsvorrichtung 1 eingesetzt in eine Steckdose 10 eines Typs F. Neben den bereits in Fig.2 gezeigten Details zeigt diese Figur des Weiteren, dass die erste Seite des Trägers 2 so geformt ist, dass sie in der von der Steckdose 10 abgewandten Richtung eine Vertiefung 23 mit umlaufenden Rand 23a umfasst, in die Einsätze 4 aus einem Material mit einer anderen Haptik oder Oberflächenstruktur als das Material des Trägers 2 eingesetzt werden können. Die Einsätze 4 können dabei so geformt sein, dass sie die Vertiefung 23 derart ausfüllen, dass der Rand 23a und der Einsatz 4 eine gemeinsame Oberfläche bilden, wobei der Rand 23a nicht über den Einsatz 4 hinausragt (wie hier gezeigt). Der Träger 2 umfasst des Weiteren eine metallische Struktur 6 geeignet zur Abschirmung von elektrischen Feldern, die aus der Steckdose 10 emittiert werden können, wobei eine Erdung der metallischen Struktur 6 über geeignete Kontakte 32 im Kopplungsmodul 3 hergestellt wird, hier im Beispiel für eine Steckdose 10 des Typs F. Die metallische Struktur 6 kann ein Kupfergewebe sein, das vollflächig über die zweite Seite 2b eingebettet im Material des Trägers 2 angeordnet ist. Die Form des Kopplungsmoduls ist außerdem so gestaltet, dass zwischen einer Endfläche 31 des Kopplungsmoduls 3 und der Bodenfläche 13b ein Abstand D verbleibt, der es ermöglicht, Kindersicherungen 80 in der Stecker-aufnehmenden Vertiefung 13 zu belassen, ohne dass die Endfläche 31 die verbliebene Kindersicherung 80 berührt. In anderen Ausführungsformen kann der Träger 2 der Überdeckungsvorrichtung 1 eine geeignete Form zur Überdeckung von Mehrfachsteckdosen 10a oder Betätigungsleisten 10b mit einer Kombination aus ein oder mehreren Steckdosen 10 und ein oder mehreren Schaltern besitzt. In diesem Fall können auf der zweiten Seite 2b des Trägers 2 mehrere Kopplungsmodule an geeigneten Positionen angeordnet sein, um bei Mehrfachsteckdosen 10a oder bei Betätigungsleisten 10b mit mehreren Steckdosen 10 die jeweiligen ersten Teile der einzelnen Kopplungsmodule 3 in die jeweiligen Stecke-aufnehmenden Vertiefungen 13 der einzelnen Steckdosenabdeckungen 12 einstecken zu können.

Fig.4 zeigt eine schematische Darstellung des Einfügens eines Einsatzes 4 in die Vertiefung 23 der ersten Seite 2a der Überdeckungsvorrichtung 1. Der Einsatz 4 ist hier so geformt ist, dass er die Vertiefung 23 mit umlaufenden Rand 23a auf einer ersten Seite 2a eines Trägers 2 der Überdeckungsvorrichtung 1 derart ausfüllt, dass der Rand 23a und der Einsatz 4 eine gemeinsame Oberfläche bilden, wobei der Rand 23a nicht über den Einsatz 4 hinausragt. Das Material des Einsatzes 4 oder zumindest seiner nach außen gerichteten Oberfläche kann eines der Materialien Leder, Glas, Holz, Metall, Stoff, Naturstein, Keramik oder Farbe sein. Gegebenenfalls kann eine zusätzliche Struktur oder Symbol in das Material eingearbeitet sein.

Fig.5 zeigt eine schematische Darstellung des Befestigens des Kopplungsmoduls 3 auf dem Träger 2 mittels (a) Aufschieben auf eine Befestigungsschiene 51, und (b) das Kopplungsmodul 3 mit eingesetzter Klemmschraube 53 als Arretierungsmittel. Das Kopplungsmodul 3 ist zur Verwendung in einer erfindungsgemäßen Überdeckungsvorrichtung 1 für Steckdosen 10 vorgesehen, wobei das Kopplungsmodul 3 als separate Komponente der Überdeckungsvorrichtung 1 ausgebildet ist und mit dem Träger 2 der Überdeckungsvorrichtung 1 über einen geeigneten Befestigungsmechanismus 5 fest verbunden wird. Der Befestigungsmechanismus 5 ist hier ein Klemmmechanismus, bei dem das Kopplungsmodul 3 auf eine auf der zweiten Seite 2b des Trägers 2 geeignet positioniert trapezförmigen Befestigungsschiene 51 geschoben wird, wobei das Kopplungsmodul 3 eine an eine Form der Befestigungsschiene 51 angepasste gegenläufige trapezförmige Aussparung 52 umfasst. Hierbei sind die Befestigungsschiene 51 und die Aussparung 52 so gestaltet, dass sie eine Verschiebung des Kopplungsmoduls 3 über die zweite Seite 2b des Trägers 2 entlang der Befestigungsschiene 51 ermöglichen. Das Kopplungsmodul 3 ist hier eine Klemmschraube 53 als Arretierungsmittel, mit der das Kopplungsmodul 3 positionsfest auf der Befestigungsschiene 51 arretiert werden kann. Die Befestigungsschiene 51 und der Träger 2 sind hier einteilig hergestellt. Der Träger 2 umfasst hier zusätzlich eine metallische Struktur 6 (nicht im Detail gezeigt) zur Abschirmung von etwaigen elektrischen Feldern, die aus der Steckdose 10 emittiert werden und ist über seitliche Metallleisten im Kopplungsmodul 3, die mit der metallischen Struktur leitend verbunden sind, mit der Erdung der Steckdosen 10 verbunden. In dieser Ausführungsform ist das Kopplungsmodul 3 für eine Steckdose 10 des Typs F (Schuko-Steckdose für Schuko-Stecker) angepasst, die bekanntlich seitlich entlang der Seitenwand 13s geführte Erdungskontakt besitzt. Entsprechend ist die Seitenwand des Kopplungsmoduls 2 mit der gezeigten Kerbe geformt, damit das Kopplungsmodul 3 engen seitlichen Kontakt mit der Seitenwand 13s der Steckdose Typ F haben kann.

Fig.6 zeigt eine schematische Darstellung des erfindungsgemäßen Systems 100 mit beispielhaft drei unterschiedlichen erfindungsgemäßen Überdeckungsvorrichtungen 1 mit austauschbaren Kopplungsmodulen 3 dargestellt als gestrichelte Komponenten verdeckt von der ersten Seite 2a des Trägers 2. Eine Überdeckungsvorrichtung 10a mit den beiden angedeuteten Kopplungsmodulen 3 ist hier bereits für eine Doppelsteckdose der Typen C, E, F, H und K eingerichtet. Gleiches gilt für die ebenfalls vorhandenen Überdeckungsvorrichtungen 1 für eine Einzelsteckdose 10 und eine Bedienleiste 10b mit einer einzelnen Steckdose 10 und einem Schalter. Im System 100 sind zusätzlich vier unterschiedliche Kopplungsmodule 3 als separate Komponenten für den Einsatz in den drei gezeigten Überdeckungsvorrichtungen 1 vorhanden. Die Kopplungsmodule 3 werden austauschbar mit den jeweiliger Trägern 2 der unterschiedlichen Überdeckungsvorrichtungen 1 nach Bedarf jeweils über einen geeigneten Befestigungsmechanismus 5 fest verbunden. Die separaten Kopplungsmodule 3 des Systems sind dabei unterschiedliche Kopplungsmodule 3 mit unterschiedlichen Formen zumindest des ersten Teils 3a der Kopplungsmodule 3, hier geeignet für unterschiedliche Steckdosentypen C, E, F, H, J, K, L und N.

Fig.7 zeigt eine schematische Darstellung des erfindungsgemäßen Verfahrens 200 zum Überdecken einer Steckdose 10 gemäß Typ C, E, F, H, J, K, L oder N, wobei die Steckdose 10 eines solchen Typs eine Steckdosenabdeckung 12 mit einer Stecker-aufnehmende Vertiefung 13, die aus einer Bodenfläche 13b und einer die Bodenflächen 13b umlaufenden Seitenfläche 13s gebildet wird, und einen Rahmen 11 zur Umfassung der Steckdosenabdeckung 12 umfasst, mit einer erfindungsgemäßen Überdeckungsvorrichtung 1 für Steckdosen 10 (Detail dazu siehe die Figuren 2 - 5) umfassend nachfolgende Schritte des Fassens 210 der Überdeckungsvorrichtung 1 auf einer ersten Seite 2a eines Trägers 2 aus einem elektrisch nicht-leitenden Material, wobei die erste Seite 2a des Trägers 2 die Seite ist, die nach erfolgtem Einsatz in die Steckdose 10 von der Steckdose 10 abgewandt ist und eine Ausdehnung besitzt, die zumindest eine gemeinsame Überdeckung der Steckdosenabdeckung 12 und des Rahmens 11 aus einer ersten Blickrichtung auf die Steckdose 10 ermöglicht und des Einsetzens 220 zumindest eines ersten Teils 3a eines Kopplungsmoduls 3 aus einem elektrisch nicht-leitenden Material in die Stecker-aufnehmende Vertiefung 13 der Steckdose 10, wobei das Kopplungsmodul 3 auf einer zweiten Seite 2a des Trägers 2 angeordnet ist, die der Steckdose 10 zugewandt ist, wobei zumindest der erste Teil 3a eine Form besitzt, die die Stecker-aufnehmende Vertiefung 13 der Steckdose 10 eines solchen Typs in Richtung der Seitenfläche 13s zumindest überwiegend ausfüllt, während das Kopplungsmodul 3 die Bodenfläche 13b nicht berührt. Hierbei kann vor dem Schritt des Einsetzens der weitere Schritt des Befestigens 230 des Kopplungsmoduls 3, das als separate Komponente der Überdeckungsvorrichtung 1 ausgeführt ist, am Träger 2 der Überdeckungsvorrichtung 1 über einen geeigneten Befestigungsmechanismus 5 ausgeführt Hierbei ist das zu befestigende Kopplungsmodul 3 für den Steckdosentyp geeignet, in den die Überdeckungsvorrichtung 1 eingesetzt werden soll. Gegebenenfalls kann auch der weitere Schritt des Verschiebens 240 des Kopplungsmoduls 3 auf einer Befestigungsschiene 51 auf der zweiten Seite 2b des Trägers 2 auf eine geeignete Position für das Einsetzen 220 in die Stecker-aufnehmende Vertiefung 13 der Steckdose 10 ausgeführt werden, wobei das Kopplungsmodul 3 eine an eine Form der Befestigungsschiene 51 angepasste Aussparung 52 umfasst.

### Liste der Bezugszeichen

- 1: erfindungsgemäße Überdeckungsvorrichtung
- 2: Träger
- 2a: erste Seite des Trägers
- 2b: zweite Seite des Trägers
- 21: Frontfläche des Trägers
- 22: Seitenfläche(n) des Trägers
- 23: Vertiefung in der ersten Seite
- 23a: Rand der Vertiefung
- 3: erfindungsgemäßes Kopplungsmodul
- 3a: erster Teil des Kopplungsmoduls
- 31: Endfläche des ersten Teils des Kopplungsmoduls
- 32: Erdungskontakt im Kopplungsmodul
- 4: Einsatz zum Einsetzen in die Vertiefung
- 5: Befestigungsmechanismus für das Kopplungsmodul am Träger
- 51: Befestigungsschiene
- 52: Aussparung
- 53: Arretierungsmittel, beispielsweise eine Klemmschraube
- 6: metallische Struktur

- 10: elektrische Steckdose
- 10a: elektrische Mehrfachsteckdose
- 10b: Bedienungsleiste mit einer Kombination aus Steckdosen und Schaltern
- 11: Rahmen der Steckdose
- 12: Steckdosenabdeckung der Steckdose
- 13: Stecker-aufnehmende Vertiefung der Steckdosenabdeckung
- 13b: Bodenfläche der Vertiefung
- 13s: Seitenfläche der Vertiefung umlaufend um die Bodenfläche
- 15: elektrische Kontakte der Steckdose

- 70: Wand um die Steckdose herum
- 80: Kindersicherung für Steckdosen
- 100: System aus Überdeckungsvorrichtung und mehreren Kopplungsmodulen

- 200: Verfahren zur Überdeckung einer Steckdose
- 210: Fassen der Überdeckungsvorrichtung
- 220: Einsetzen zumindest eines ersten Teils eines Kopplungsmoduls in die Stecker-aufnehmende Vertiefung der Steckdose
- 230: Befestigen des Kopplungsmoduls, das als separate Komponente der Überdeckungsvorrichtung ausgeführt ist, am Träger der Überdeckungsvorrichtung
- 240: Verschieben des Kopplungsmoduls auf einer Befestigungsschiene auf der zweiten Seite des Trägers auf eine geeignete Position für das Einsetzen in die Stecker-aufnehmende Vertiefung

- D: Abstand zwischen der Endfläche des Kopplungsmoduls und der Bodenfläche der Steckdose

## Patentansprüche

1. Eine Überdeckungsvorrichtung (1) für Steckdosen (10) zum Einsatz in Steckdosen (10) gemäß Typ C, E, F, H, J, K, L oder N, wobei die Steckdose (10) eines solchen Typs eine Steckdosenabdeckung (12) mit einer Stecker-aufnehmende Vertiefung (13), die aus einer Bodenfläche (13b) und einer die Bodenflächen (13b) umlaufenden Seitenfläche (13s) gebildet wird, und einen Rahmen (11) zur Umfassung der Steckdosenabdeckung (12) umfasst, wobei die Überdeckungsvorrichtung (1) einen Träger (2) aus einem elektrisch nicht-leitenden Material mit einer ersten Seite (2a), die nach erfolgtem Einsatz in die Steckdose (10) von der Steckdose (10) abgewandt ist, und einer zweiten Seite (2b), die nach erfolgtem Einsatz in die Steckdose (10) der Steckdose (10) zugewandt ist, umfasst, wobei die erste Seite (2a) eine Ausdehnung besitzt, die zumindest eine gemeinsame Überdeckung der Steckdosenabdeckung (12) und des Rahmens (11) aus einer ersten Blickrichtung auf die Steckdose (10) ermöglicht, wobei auf der zweiten Seite (2a) mindestens ein Kopplungsmodul (3) aus einem elektrisch nicht-leitenden Material angeordnet ist, das zumindest zum Einstecken eines ersten Teils (3a) des jeweiligen Kopplungsmoduls (3) in die Stecker-aufnehmende Vertiefung (13) vorgesehen ist, wobei zumindest der erste Teil (3a) des jeweiligen Kopplungsmoduls (3) eine Form besitzt, die die Stecker-aufnehmende Vertiefung (13) der Steckdose (10) eines solchen Typs in Richtung der Seitenfläche (13s) zumindest überwiegend ausfüllt, wobei das Kopplungsmodul (3) die Bodenfläche (13b) nicht berührt.

2. Die Überdeckungsvorrichtung (1) nach Anspruch 1,
**dadurch gekennzeichnet, dass**
der Träger (2) so gestaltet ist, dass dessen erste Seite (2a) nach Einsetzen (220) der Überdeckungsvorrichtung (1) in die betreffende Steckdose (10) auf einer die Steckdosen (10) umgebenden Wand (70) zumindest teilweise, vorzugsweise vollständig umlaufend, aufliegt, vorzugsweise besitzt der Träger (2) eine rechteckige Form mit einer Frontfläche (21) zur Überdeckung der Steckdosenabdeckung (12) und mehreren Seitenflächen, die die Frontfläche (21) zur seitlichen Überdeckung des Rahmens (11) vollständig umlaufen, besonders bevorzugt bilden Frontfläche (21) und Seitenflächen (22) eine quaderförmige Überdeckung der Steckdose (10).

3. Die Überdeckungsvorrichtung (1) nach Anspruch 1 oder 2,
**dadurch gekennzeichnet, dass**
die erste Seite des Trägers (2) so geformt ist, dass sie in der von der Steckdose (10) abgewandten Richtung eine Vertiefung (23) mit umlaufenden Rand (23a) umfasst, in die Einsätze (4) aus einem Material mit einer anderen Haptik oder Oberflächenstruktur eingesetzt werden können, vorzugsweise sind die Einsätze (4) so geformt, dass sie die Vertiefung (23) derart ausfüllen, dass der Rand (23a) und der Einsatz (4) eine gemeinsame Oberfläche bilden, wobei der Rand (23a) nicht über den Einsatz (4) hinausragt.

4. Die Überdeckungsvorrichtung (1) nach einem der voranstehenden Ansprüche,
**dadurch gekennzeichnet, dass**
das Kopplungsmodul (3) eine separate Komponente der Überdeckungsvorrichtung (1) ist, die mit dem Träger (2) über einen geeigneten Befestigungsmechanismus (5) fest verbunden wird.

5. Die Überdeckungsvorrichtung (1) nach Anspruch 4,
**dadurch gekennzeichnet, dass**
der Befestigungsmechanismus (5) ein Klemmmechanismus ist, bei dem das Kopplungsmodul (3) auf eine auf der zweiten Seite (2b) des Trägers (2) geeignet positionierte Befestigungsschiene (51) geschoben wird, wobei das Kopplungsmodul (3) eine an eine Form der Befestigungsschiene (51) angepasste Aussparung (52) umfasst, vorzugsweise sind die Befestigungsschiene (51) und die Aussparung (52) so gestaltet sind, dass sie eine Verschiebung des Kopplungsmoduls (3) über die zweite Seite (2b) des Trägers (2) entlang der Befestigungsschiene (51) ermöglichen.

6. Die Überdeckungsvorrichtung (1) nach Anspruch 5,
**dadurch gekennzeichnet, dass**
das Kopplungsmodul (3) ein Arretierungsmittel (53), vorzugsweise eine Klemmschraube, umfasst, mit der das Kopplungsmodul (3) positionsfest auf der Befestigungsschiene (51) arretiert werden kann.

7. Die Überdeckungsvorrichtung (1) nach einem der Ansprüche 5 oder 6,
**dadurch gekennzeichnet, dass**
die Befestigungsschiene (51) und der Träger (2) einteilig hergestellt sind.

8. Die Überdeckungsvorrichtung (1) nach einem der voranstehenden Ansprüche,
**dadurch gekennzeichnet, dass**
der Träger (2) eine metallische Struktur (6) geeignet zur Abschirmung von elektrischen Feldern, die aus der Steckdose (10) emittiert werden, umfasst, vorzugsweise wird eine Erdung der metallischen Struktur (6) über geeignete Kontakte (32) im Kopplungsmodul (3) hergestellt, vorzugsweise ist die metallische Struktur (6) ein Kupfergewebe, das auf der zweiten Seite (2b) des Trägers (2) oder eingebettet im Material des Trägers (2) angeordnet ist, besonders bevorzugt vollflächig über die zweite Seite (2b).

9. Die Überdeckungsvorrichtung (1) nach einem der voranstehenden Ansprüche,
**dadurch gekennzeichnet, dass**
die Form des Kopplungsmoduls so gestaltet ist, dass zwischen einer Endfläche (31) des Kopplungsmoduls (3) und der Bodenfläche (13b) ein Abstand (D) verbleibt, der es ermöglicht, Kindersicherungen (80) in der Stecker-aufnehmenden Vertiefung (13) zu belassen, ohne dass die Endfläche (31) die verbliebene Kindersicherung (80) berührt.

10. Die Überdeckungsvorrichtung (1) nach einem der voranstehenden Ansprüche,
**dadurch gekennzeichnet, dass**
der Träger (2) der Überdeckungsvorrichtung (1) eine geeignete Form zur Überdeckung von Mehrfachsteckdosen (10a) oder Betätigungsleisten (10b) mit einer Kombination aus ein oder mehreren Steckdosen (10) und ein oder mehreren Schaltern besitzt, vorzugsweise sind auf der zweiten Seite (2b) des Trägers (2) mehrere Kopplungsmodule an geeigneten Positionen angeordnet, um bei Mehrfachsteckdosen (10a) oder bei Betätigungsleisten (10b) mit mehreren Steckdosen (10) die jeweiligen ersten Teile der einzelnen Kopplungsmodule (3) in die jeweiligen Stecke-aufnehmenden Vertiefungen (13) der einzelnen Steckdosenabdeckungen (12) einstecken zu können.

11. Ein Einsatz (4) zur Verwendung in einer Überdeckungsvorrichtung (1) für Steckdosen (10) nach einem der voranstehenden Ansprüche, wobei der Einsatz (4) so geformt ist, dass er eine Vertiefung (23) mit umlaufendem Rand (23a) auf einer ersten Seite (2a) eines Trägers (2) der Überdeckungsvorrichtung (1) derart ausfüllt, dass der Rand (23a) und der Einsatz (4) eine gemeinsame Oberfläche bilden, wobei der Rand (23a) nicht über den Einsatz (4) hinausragt, vorzugsweise ist ein Material des Einsatzes eines der Materialien Leder, Glas, Holz, Metall, Stoff, Naturstein, Keramik oder Farbe, besonders bevorzugt ist eine zusätzliche Struktur oder Symbol in das Material eingearbeitet.

12. Ein Kopplungsmodul (3) zur Verwendung in einer Überdeckungsvorrichtung (1) für Steckdosen (10) nach einem der Ansprüche 1 bis 10, wobei das Kopplungsmodul (3) als separate Komponente der Überdeckungsvorrichtung (1) ausgebildet ist und mit dem Träger (2) der Überdeckungsvorrichtung (1) über einen geeigneten Befestigungsmechanismus (5) fest verbunden werden kann.

13. Ein System (100) aus ein oder mehreren Überdeckungsvorrichtungen (1) für Steckdosen (10) nach einem der Ansprüche 1 bis 10 mit mehreren Kopplungsmodulen (3) ausgebildet als separate Komponenten der ein oder mehreren Überdeckungsvorrichtungen (1), wobei die Kopplungsmodule (3) mit dem oder den Trägern (2) der ein oder mehreren Überdeckungsvorrichtungen (1) jeweils über einen geeigneten Befestigungsmechanismus (5) fest verbunden werden können, wobei Kopplungsmodule (3) des Systems unterschiedliche Kopplungsmodule (3) mit unterschiedlichen Formen zumindest des ersten Teils (3a) der Kopplungsmodule (3) geeignet für unterschiedliche Steckdosentypen sind.

14. Ein Verfahren (200) zur Überdeckung einer Steckdose (10) gemäß Typ C, E, F, H, J, K, L oder N, wobei die Steckdose (10) eines solchen Typs eine Steckdosenabdeckung (12) mit einer Stecker-aufnehmende Vertiefung (13), die aus einer Bodenfläche (13b) und einer die Bodenflächen (13b) umlaufenden Seitenfläche (13s) gebildet wird, und einen Rahmen (11) zur Umfassung der Steckdosenabdeckung (12) umfasst, mit einer Überdeckungsvorrichtung (1) für Steckdosen (10) nach einem der Ansprüche 1 bis 10 umfassend nachfolgende Schritte:
- Fassen (210) der Überdeckungsvorrichtung (1) auf einer ersten Seite (2a) eines Trägers (2) aus einem elektrisch nicht-leitenden Material, wobei die erste Seite (2a) des Trägers (2) die Seite ist, die nach erfolgtem Einsatz in die Steckdose (10) von der Steckdose (10) abgewandt ist und eine Ausdehnung besitzt, die zumindest eine gemeinsame Überdeckung der Steckdosenabdeckung (12) und des Rahmens (11) aus einer ersten Blickrichtung auf die Steckdose (10) ermöglicht; und
- Einsetzen (220) zumindest eines ersten Teils (3a) eines Kopplungsmoduls (3) aus einem elektrisch nicht-leitenden Material in die Stecker-aufnehmende Vertiefung (13) der Steckdose (10), wobei das Kopplungsmodul (3) auf einer zweiten Seite (2a) des Trägers (2) angeordnet ist, die der Steckdose (10) zugewandt ist, wobei zumindest der erste Teil (3a) eine Form besitzt, die die Stecker-aufnehmende Vertiefung (13) der Steckdose (10) eines solchen Typs in Richtung der Seitenfläche (13s) zumindest überwiegend ausfüllt, wobei das Kopplungsmodul (3) die Bodenfläche (13b) nicht berührt.

15. Das Verfahren (200) nach Anspruch 14, umfassend vor dem Schritt des Einsetzens den weiteren Schritt:
- Befestigen (230) des Kopplungsmoduls (3), das als separate Komponente der Überdeckungsvorrichtung (1) ausgeführt ist, am Träger (2) der Überdeckungsvorrichtung (1) über einen geeigneten Befestigungsmechanismus (5), wobei das zu befestigende Kopplungsmodul (3) für den Steckdosentyp geeignet ist, in den die Überdeckungsvorrichtung (1) eingesetzt werden soll,
vorzugsweise umfassend den weiteren Schritt:
- Verschieben (240) des Kopplungsmoduls (3) auf einer Befestigungsschiene (51) auf der zweiten Seite (2b) des Trägers (2) auf eine geeignete Position für das Einsetzen (220) in die Stecker-aufnehmende Vertiefung (13) der Steckdose (10), wobei das Kopplungsmodul (3) eine an eine Form der Befestigungsschiene (51) angepasste Aussparung (52) umfasst.

## Geänderte Patentansprüche

### Geänderte Patentansprüche gemäss Regel 137(2) EPÜ.

1. Eine Überdeckungsvorrichtung (1) für Steckdosen (10) zum Einsatz in Steckdosen (10) gemäß Typ C, E, F, H, J, K, L oder N, wobei die Steckdose (10) eines solchen Typs eine Steckdosenabdeckung (12) mit einer Stecker-aufnehmende Vertiefung (13), die aus einer Bodenfläche (13b) und einer die Bodenflächen (13b) umlaufenden Seitenfläche (13s) gebildet wird, und einen Rahmen (11) zur Umfassung der Steckdosenabdeckung (12) umfasst, wobei die Überdeckungsvorrichtung (1) einen Träger (2) aus einem elektrisch nicht-leitenden Material mit einer ersten Seite (2a), die nach erfolgtem Einsatz in die Steckdose (10) von der Steckdose (10) abgewandt ist, und einer zweiten Seite (2b), die nach erfolgtem Einsatz in die Steckdose (10) der Steckdose (10) zugewandt ist, umfasst, wobei die erste Seite (2a) eine Ausdehnung besitzt, die zumindest eine gemeinsame Überdeckung der Steckdosenabdeckung (12) und des Rahmens (11) aus einer ersten Blickrichtung auf die Steckdose (10) ermöglicht, wobei auf der zweiten Seite (2a) mindestens ein Kopplungsmodul (3) aus einem elektrisch nicht-leitenden Material angeordnet ist, das zumindest zum Einstecken eines ersten Teils (3a) des jeweiligen Kopplungsmoduls (3) in die Stecker-aufnehmende Vertiefung (13) vorgesehen ist, wobei zumindest der erste Teil (3a) des jeweiligen Kopplungsmoduls (3) eine Form besitzt, die die Stecker-aufnehmende Vertiefung (13) der Steckdose (10) eines solchen Typs in Richtung der Seitenfläche (13s) zumindest überwiegend ausfüllt, wobei das Kopplungsmodul (3) die Bodenfläche (13b) nicht berührt, wobei die Überdeckungsvorrichtung (1) dazu ausgestaltet ist, reversibel in die Stecker-aufnehmende Vertiefung (13) eingesteckt und mittels Ziehen wie ein elektrischer Stecker wieder aus der Stecker-aufnehmenden Vertiefung der Steckdose entfernt zu werden.

2. Die Überdeckungsvorrichtung (1) nach Anspruch 1,
**dadurch gekennzeichnet, dass**
der Träger (2) so gestaltet ist, dass dessen erste Seite (2a) nach Einsetzen (220) der Überdeckungsvorrichtung (1) in die betreffende Steckdose (10) auf einer die Steckdosen (10) umgebenden Wand (70) zumindest teilweise, aufliegt.

3. Die Überdeckungsvorrichtung (1) nach Anspruch 1 oder 2,
**dadurch gekennzeichnet, dass**
die erste Seite des Trägers (2) so geformt ist, dass sie in der von der Steckdose (10) abgewandten Richtung eine Vertiefung (23) mit umlaufenden Rand (23a) umfasst, in die Einsätze (4) aus einem Material mit einer anderen Haptik oder Oberflächenstruktur eingesetzt werden können.

4. Die Überdeckungsvorrichtung (1) nach einem der voranstehenden Ansprüche,
**dadurch gekennzeichnet, dass**
das Kopplungsmodul (3) eine separate Komponente der Überdeckungsvorrichtung (1) ist, die mit dem Träger (2) über einen geeigneten Befestigungsmechanismus (5) fest verbunden wird.

5. Die Überdeckungsvorrichtung (1) nach Anspruch 4,
**dadurch gekennzeichnet, dass**
der Befestigungsmechanismus (5) ein Klemmmechanismus ist, bei dem das Kopplungsmodul (3) auf eine auf der zweiten Seite (2b) des Trägers (2) geeignet positionierte Befestigungsschiene (51) geschoben wird, wobei das Kopplungsmodul (3) eine an eine Form der Befestigungsschiene (51) angepasste Aussparung (52) umfasst.

6. Die Überdeckungsvorrichtung (1) nach Anspruch 5,
**dadurch gekennzeichnet, dass**
das Kopplungsmodul (3) ein Arretierungsmittel (53) umfasst, mit der das Kopplungsmodul (3) positionsfest auf der Befestigungsschiene (51) arretiert werden kann.

7. Die Überdeckungsvorrichtung (1) nach einem der Ansprüche 5 oder 6, **dadurch gekennzeichnet, dass**
die Befestigungsschiene (51) und der Träger (2) einteilig hergestellt sind.

8. Die Überdeckungsvorrichtung (1) nach einem der voranstehenden Ansprüche,
**dadurch gekennzeichnet, dass**
der Träger (2) eine metallische Struktur (6) geeignet zur Abschirmung von elektrischen Feldern, die aus der Steckdose (10) emittiert werden, umfasst.

9. Die Überdeckungsvorrichtung (1) nach einem der voranstehenden Ansprüche,
**dadurch gekennzeichnet, dass**
die Form des Kopplungsmoduls so gestaltet ist, dass zwischen einer Endfläche (31) des Kopplungsmoduls (3) und der Bodenfläche (13b) ein Abstand (D) verbleibt, der es ermöglicht, Kindersicherungen (80) in der Stecker-aufnehmenden Vertiefung (13) zu belassen, ohne dass die Endfläche (31) die verbliebene Kindersicherung (80) berührt.

10. Die Überdeckungsvorrichtung (1) nach einem der voranstehenden Ansprüche,
**dadurch gekennzeichnet, dass**
der Träger (2) der Überdeckungsvorrichtung (1) eine geeignete Form zur Überdeckung von Mehrfachsteckdosen (10a) oder Betätigungsleisten (10b) mit einer Kombination aus ein oder mehreren Steckdosen (10) und ein oder mehreren Schaltern besitzt.

11. Ein Einsatz (4) zur Verwendung in einer Überdeckungsvorrichtung (1) für Steckdosen (10) nach einem der voranstehenden Ansprüche, wobei der Einsatz (4) so geformt ist, dass er eine Vertiefung (23) mit umlaufendem Rand (23a) auf einer ersten Seite (2a) eines Trägers (2) der Überdeckungsvorrichtung (1) derart ausfüllt, dass der Rand (23a) und der Einsatz (4) eine gemeinsame Oberfläche bilden, wobei der Rand (23a) nicht über den Einsatz (4) hinausragt.

12. Ein Kopplungsmodul (3) zur Verwendung in einer Überdeckungsvorrichtung (1) für Steckdosen (10) nach einem der Ansprüche 1 bis 10, wobei das Kopplungsmodul (3) als separate Komponente der Überdeckungsvorrichtung (1) ausgebildet ist und mit dem Träger (2) der Überdeckungsvorrichtung (1) über einen geeigneten Befestigungsmechanismus (5) fest verbunden werden kann.

13. Ein System (100) aus ein oder mehreren Überdeckungsvorrichtungen (1) für Steckdosen (10) nach einem der Ansprüche 1 bis 10 mit mehreren Kopplungsmodulen (3) ausgebildet als separate Komponenten der ein oder mehreren Überdeckungsvorrichtungen (1), wobei die Kopplungsmodule (3) mit dem oder den Trägern (2) der ein oder mehreren Überdeckungsvorrichtungen (1) jeweils über einen geeigneten Befestigungsmechanismus (5) fest verbunden werden können, wobei Kopplungsmodule (3) des Systems unterschiedliche Kopplungsmodule (3) mit unterschiedlichen Formen zumindest des ersten Teils (3a) der Kopplungsmodule (3) geeignet für unterschiedliche Steckdosentypen sind.

14. Ein Verfahren (200) zur Überdeckung einer Steckdose (10) gemäß Typ C, E, F, H, J, K, L oder N, wobei die Steckdose (10) eines solchen Typs eine Steckdosenabdeckung (12) mit einer Stecker-aufnehmende Vertiefung (13), die aus einer Bodenfläche (13b) und einer die Bodenflächen (13b) umlaufenden Seitenfläche (13s) gebildet wird, und einen Rahmen (11) zur Umfassung der Steckdosenabdeckung (12) umfasst, mit einer Überdeckungsvorrichtung (1) für Steckdosen (10) nach einem der Ansprüche 1 bis 10 umfassend nachfolgende Schritte:
- Fassen (210) der Überdeckungsvorrichtung (1) auf einer ersten Seite (2a) eines Trägers (2) aus einem elektrisch nicht-leitenden Material, wobei die erste Seite (2a) des Trägers (2) die Seite ist, die nach erfolgtem Einsatz in die Steckdose (10) von der Steckdose (10) abgewandt ist und eine Ausdehnung besitzt, die zumindest eine gemeinsame Überdeckung der Steckdosenabdeckung (12) und des Rahmens (11) aus einer ersten Blickrichtung auf die Steckdose (10) ermöglicht; und
- Einsetzen (220) zumindest eines ersten Teils (3a) eines Kopplungsmoduls (3) aus einem elektrisch nicht-leitenden Material in die Stecker-aufnehmende Vertiefung (13) der Steckdose (10), wobei das Kopplungsmodul (3) auf einer zweiten Seite (2a) des Trägers (2) angeordnet ist, die der Steckdose (10) zugewandt ist, wobei zumindest der erste Teil (3a) eine Form besitzt, die die Stecker-aufnehmende Vertiefung (13) der Steckdose (10) eines solchen Typs in Richtung der Seitenfläche (13s) zumindest überwiegend ausfüllt, wobei das Kopplungsmodul (3) die Bodenfläche (13b) nicht berührt und wobei die Überdeckungsvorrichtung (1) dazu ausgestaltet ist, reversibel in die Stecker-aufnehmende Vertiefung (13) eingesteckt und mittels Ziehen wie ein elektrischer Stecker wieder aus der Stecker-aufnehmenden Vertiefung der Steckdose entfernt zu werden.

15. Das Verfahren (200) nach Anspruch 14, umfassend vor dem Schritt des Einsetzens den weiteren Schritt:
- Befestigen (230) des Kopplungsmoduls (3), das als separate Komponente der Überdeckungsvorrichtung (1) ausgeführt ist, am Träger (2) der Überdeckungsvorrichtung (1) über einen geeigneten Befestigungsmechanismus (5), wobei das zu befestigende Kopplungsmodul (3) für den Steckdosentyp geeignet ist, in den die Überdeckungsvorrichtung (1) eingesetzt werden soll.
